# EUROPÄISCHE PATENTSCHRIFT

(11) **EP 1 733 111 B1**
(45) Veröffentlichungstag und Bekanntmachung des Hinweises auf die Patenterteilung: **25.07.2007**
(21) Anmeldenummer: 05716555.7
(22) Anmeldetag: 07.04.2005
(51) Int. Cl.: E05B 17/20

(54) **FENSTER ODER TÜR MIT ELEKTROMECHANISCHER VERRIEGELUNG**
WINDOW OR DOOR COMPRISING AN ELECTROMECHANICAL LOCKING MECHANISM
FENETRE OU PORTE A VERROUILLAGE ELECTROMECANIQUE

(30) Priorität: 08.04.2004 DE 102004018062
(43) Veröffentlichungstag der Anmeldung: 20.12.2006
(73) Patentinhaber: SCHÜCO International KG, 33609 Bielefeld (DE)
(72) Erfinder: KAISER, Konrad, 59590 Geseke (DE)
(74) Vertreter: Dantz, Jan Henning
(86) Internationale Anmeldenummer: PCT/EP2005/003659
(87) Internationale Veröffentlichungsnummer: WO 2005/098174

(56) Entgegenhaltungen:
- DE-A1- 10 105 845
- DE-A1- 19 514 051
- US-A- 3 745 842

## Beschreibung

Die Erfindung betrifft ein Fenster oder eine Tür nach dem Oberbegriff des Anspruchs 1.

Aus der DE 195 14 051 sind Türen sowie Drehfenster oder Kippfenster bekannt, deren Verriegelungseinrichtungen zum Verriegeln des Flügels am Blendrahmen elektromagnetisch betätigt werden. Das Bewegen eines Schwenkriegels in seine Verschlussstellung, in welcher er in eine Ausnehmung im Türflügel eingreift, erfolgt unter der Einwirkung von Federkraft auf den Schwenkriegel, wohingegen das Öffnen bzw. Lösen des Schwenkriegels unter gleichzeitigem Spannen der Feder elektromagnetisch erfolgt.

Daneben sind auch Türen bekannt, bei denen mehrere Verriegelungselemente gemeinsam von einem Elektromotor betätigt werden, so dass ein die Verriegelungselemente verbindendes Getriebe notwendig ist.

Bei Türen sind die Anforderungen an die Dichtigkeit geringer als bei Fenstern, da keine umlaufende Dichtungsebene im Bodenbereich gegeben ist, so dass hier die bloße Anlage der Flügeldichtkante an den Dichtungen des Blendrahmens ausreicht.

An Fenster werden dagegen aufgrund des Einbaus an exponierter Lage (Hochhaus, Bergkuppen usw.) erhöhte Dichtigkeitsanforderungen gestellt, d.h. auf umlaufend angeordnete Dichtungen zwischen Blend- und Flügelrahmen soll ein gewisser Anpressdruck ausgeübt werden.

Dieser Anpressdruck muss beim Schließen des Fensterflügels überwunden werden, was mit den im Stand der Technik beschriebenen Mitteln insbesondere in der DE 195 14 051 nicht möglich ist. Der Dichtungsandruck ist erforderlich für die Voraussetzung der Eingruppierung der Fenster nach Norm in bezug auf Dichtigkeit und Schlagregensicherheit.

Die Erfindung hat die Aufgabe, ein Fenster oder einer Tür mit verbesserter elektromechanischer Verriegelungsfunktion zu schaffen.

Die Erfindung löst diese Aufgabe durch den Gegenstand des Anspruchs 1.

Vorteilhafte Ausgestaltungen sind den Unteransprüchen zu entnehmen.

Nach dem Kennzeichen des Anspruchs 1 weist jedes Verriegelungselement eine eigene elektromechanische Antriebsvorrichtung auf und/oder die Verriegelungselemente sind derart ausgestaltet, dass sie sich beim Schließen des Fensters relativ zueinander senkrecht zur Scheibenebene bewegen und dabei den Flügel mit einer vorgegebenen Anpresskraft gegen den Blendrahmen drücken.

Ein eigener elektromechanischer Antrieb an jedem Verriegelungselement stellt eine kostengünstige Lösung dar, welche es ermöglicht, auf Getriebeverbindungen zwischen den einzelnen Verriegelungsvorrichtungen zu verzichten.

Vorteilhaft ergänzt wird dieses Merkmal durch eine auch selbstständig zu betrachtende Variante, mit der auf einfache Weise sichergestellt wird, dass ein Flügel beim Verriegeln senkrecht zur Scheiben- und Flügelebene bewegt und mit einer vorgegebenen Anpresskraft gegen den Blendrahmen gedrückt wird, wobei das Fenster oder die Tür allerdings nach dieser Variante vorzugsweise keinen eigenen Antrieb zum Bewegen des Flügels beim Öffnen oder Schließen des Fensters sondern lediglich eine Verriegelung aufweist, die einsetzt, wenn das manuelle (oder u.U. auch separat elektromechanisch erfolgende) Schließen des Flügels bereits vorüber ist und ein entsprechender Verriegelungsbefehl an einem Bedienelement erfolgt.

Vorzugsweise sind die Verriegelungselemente derart ausgelegt, dass die Zeit zum Verriegeln nach dem Schließen des Flügels länger ist als die Zeit zum Entriegeln vor dem Öffnen des Flügels, was sich bei der Bedienung des Fensters sehr vorteilhaft auswirkt.

An sich sind beliebige Bedienelemente einsetzbar. Besonders zweckmäßig wird aber als nach einer weiteren Variante als Bedienelement eine an dem Flügel angeordnete Handhabe eingesetzt, die ein Griffteil aufweist, das am Flügel in verschiedene Griffstellungen bewegbar - insbesondere verdrehbar - ist, welche unterschiedlichen Betriebsstellungen des Flügels entsprechen, wobei die Handhabe Schaltelemente und/oder Sensoren aufweist und wobei die Handhabe drahtlos oder über elektrische Leitungen mit den elektromechanischen Verriegelungselementen zwischen dem Flügel und dem Blendrahmen und/oder mit elektromagnetischen oder elektromechanischen Funktions-, insbesondere Kupplungselementen für wenigstens einen oder mehrere der Beschläge verbunden ist.

Besonders bevorzugt ist die Handhabe mit den Verriegelungselementen und/oder den Beschlägen nicht über mechanische Elemente wie ein Getriebe verbunden und zum manuellen Öffnen und Schließen des Flügels ausgelegt.

Vorzugsweise weist jedes Verriegelungselement einen elektromechanisch angetriebenen Verriegelungsschieber - vorzugsweise am Blendrahmen bzw. am Flügel - auf, der zum Hintergreifen eines korrespondierenden Verriegelungswiderlagers am Flügel bzw. am Blendrahmen ausgelegt ist. Das Widerlager kann als Schließrolle oder als feststehender Bolzen ausgelegt sein.

Zweckmäßig ist dabei zum Erreichen einer vorgegebenen Schließkraft wenigstens einer der Verriegelungsschieber mit einer Steuerkurve, insbesondere einer Anzugsschräge versehen, welche dazu ausgelegt ist, beim Ausfahren des beweglichen Verriegelungsschiebers das feststehende Verriegelungswiderlager und damit den Flügel in Richtung des Blendrahmens zu bewegen und mit vorgegebener Kraft am Blendrahmen zu verriegeln.

Nach einer weiteren Variante ist am Verriegelungsschieber ein Vorsprung mit vorgegebener Erstreckung ausgebildet und der bewegliche Verriegelungsschieber soweit ausfahrbar, dass das feststehende Verriegelungswiderlager eine Stellung erreicht, an welcher es am Vorsprung vorbeirutscht, so dass sich der Flügel in dieser Stellung besonders schnell vom Blendrahmen lösen kann.

Nach einer weiteren vorteilhaften Variante, die ein besonders schnelles Entriegeln erlauben soll, weist die elektromechanische Antriebsvorrichtung eine Entriegelungsfeder auf.

Bevorzugt ist die elektromechanische Antriebsvorrichtung dazu ausgelegt, den Verriegelungsschieber zu bewegen und die Entriegelungsfeder zu spannen.

Das Spannen der Entriegelungsfeder kann auf einfache Weise gemeinsam mit dem Bewegen des Verriegelungsschiebers mittels einer Exzenteranordnung erfolgen.

Nach einer einfach zu realisierenden baulichen Variante weist die Exzenteranordnung einen sich auf einer Kreisbahn bewegenden Exzenterstift auf.

Vorzugsweise umfasst die Antriebsvorrichtung ein Antriebsgehäuse, welches einen Elektromotor und ein Getriebe und vorzugsweise die Entriegelungsfeder, insbesondere eine Schraubenfeder, aufnimmt.

Zweckmäßig umgibt die Entriegelungsfeder den Verriegelungsschieber und stützt sich an zwei Anschlägen ab.

Nach einer vorteilhaften Variante wirkt der Exzenterstift auf einen radialen Anschlag am oder um den Verriegelungsschieber ein, so dass er den Verriegelungsschieber bei einer Bewegung auf seiner Kreisbahn zunächst zum Verriegeln nach außen aus dem Antriebsgehäuse vorschiebt, bis beim weiteren Durchlaufen der Kreisbahn beim Entriegeln eine Stellung erreicht wird, in welcher sich die Entriegelungsfeder entspannen kann.

Dabei bietet sich eine vorteilhafte Auslegung derart an, dass bereits nach Überstreichen von weniger als der halben Kreisbahn des Exzenterstiftes um den Mittelpunkt die Verriegelungsstellung erreicht wird und dass beim weiteren Überstreichen der Kreisbahn der bewegliche Verriegelungsschieber weiter ausfährt, bis er eine Stellung erreicht, in der sich der Flügel wiederum besonders schnell vom Blendrahmen lösen kann.

Die Erfindung macht eine punktweise elektrisch verkettete Flügelverriegelung und vorzugsweise auch eine derartige Beschlagsbetätigung realisierbar, bei der zumindest die Fixierung der Beschläge für eine Dreh-, Kipp- und/oder Verschlussposition und der Verriegelungen für eine Verschlussposition kraftbetätigt, d.h. motorisch, erfolgt. Die Entriegelung bzw. Freigabe der Beschläge kann ebenfalls motorisch oder federunterstützt erfolgen.

Kinematische Umkehrungen z.B. mit Steuerkurven an den Verriegelungswiderlagen sind ebenfalls realisierbar. Ebenso kann der elektromechanische Antrieb in den Flügel und das Widerlager an den Blendrahmen gelegt werden.

Nachfolgend wird die Erfindung unter Bezug auf die Zeichnung anhand von Ausführungsbeispielen näher beschrieben. Es zeigt:
- Fig. 1: eine schematische Ansicht eines Drehkippfensters mit einer ersten Handhabe;
- Fig. 2: eine schematische Ansicht einer weiteren Handhabe für ein Drehkippfenster in verschiedenen Griffpositionen;
- Fig. 3: einen Schnitt durch einen schematisch dargestellten Falzraum eines Fensters;
- Fig. 4a-d: eine schematische Ansicht einer elektromechanisch betätigten Verriegelungsvorrichtung für ein Fenster in verschiedenen Betriebsstellungen; und
- Fig. 5a-d: eine schematische Ansicht einer weiteren elektromechanisch betätigten Verriegelungsvorrichtung für ein Fenster in verschiedenen Betriebsstellungen.

Fig. 1 zeigt ein Drehkippfenster 1 mit einem Blendrahmen 2 und einem Flügel 23, der hier einen Flügelrahmen 3 aufweist und eine Scheibe 24 aufnimmt.

Das Drehkippfenster ist um eine in üblicher Einbaustellung horizontal ausgerichtete erste Achse x kippbar und um eine hier vertikale zweite Achse y drehbar angeordnet.

Zu diesem Zweck weist das Fenster 1 zwischen dem Blendrahmen 2 und dem Flügelrahmen 3 als Beschläge zum Bewegen des Flügels ein Drehkipplager 4, ein ausrückbares Kipplager 5 und ein als Drehband ausgestaltetes Drehlager 6 auf, welches am Flügelrahmen 3 befestigt und am Blendrahmen 2 lösbar fixiert ist. Daneben gibt es noch eine Ausstellvorrichtung 7.

Je nachdem, ob das Fenster gekippt oder gedreht wird oder ob es geschlossen ist, befinden sich diese Beschläge bzw. hier Lager in ihrer Funktionsstellung oder nicht. So ist das Kipplager 5 bei Kippbewegungen in seiner Funktionsstellung und das Drehlager 6 nicht. Bei Drehbewegungen befindet sich dagegen das Drehlager 6 in Funktionsstellung und das Kipplager 5 nicht.

Das Drehband 6 ist je nach Bauart in der Verschlusslage des Fensters und in der Schwenklage um die Y-Achse am Blendrahmen oder am Flügelrahmen lösbar gekoppelt und entsprechend am Flügel- oder Blendrahmen fest angeordnet. Im letzten Fall bilden das Drehlager 6 und eine Ausstellvorrichtung 7 eine Einheit.

Des weiteren ist bei dem in Fig. 1 dargestellten Drehkippfenster einem Teil der Beschläge, die zur Realisierung der Beweglichkeit zwischen Flügel und Blendrahmen benötigt werden - hier dem Kipplager 5 und dem Drehlager 6 sowie auch der Ausstellvorrichtung 7 - funktional jeweils wenigstens ein elektromechanisches Funktionselement 10, 11, bzw. 12 zugeordnet, mit dem die Beschläge 5, 6 und 7 je nach Ansteuerung in ihre Funktionsstellung ein- oder aus dieser ausgekuppelt werden, um den Flügel 23 entweder in seine Kippstellung oder seine Drehstellung bewegen oder den Flügel 23 am Blendrahmen 2 in seiner Schließstellung verriegeln zu können.

Das "In-Funktion-Bringen" bzw. "Außer-Funktion-Bringen" des Kipplagers 5 bzw. des Drehlagers 6 erfolgt über die elektromechanisch wirkenden Kupplungselemente 10, 11. Das elektromechanische Element 10 steuert bzw. kuppelt das Kipplager 5 zwischen der Flügelverschlussstellung und der Flügeldrehstellung um die X-Achse einerseits und der Freigabestellung für die Schwenkstellung des Flügels um die Y-Achse.

Das elektromechanische Element 11 sorgt für die Fixierung des Drehlagers 6, das am Flügel 23 angeordnet ist, am Blendrahmen 2 in der Flügelstellung und der Schwenkbewegung um die Y-Achse einerseits und gibt das Drehlager 6 andererseits frei bei Stellung des Flügels 23 in der X-Achse.

Am Rand des Fensters ist ferner zwischen dem Blendrahmen 2 und dem Flügelrahmen 3 als weiterer beweglicher Beschlag die Ausstellvorrichtung 7 vorgesehen, die zur Begrenzung der Kippstellung des Flügels relativ zum Blendrahmen 2 dient. Die Ausstellvorrichtung 7 kann auch mit dem Drehband 6 verbunden sein, wobei dann das Drehband 6 am Blendrahmen 2 festgelegt ist und über die Ausstellvorrichtung mit dem Flügel 23 kuppelbar ist. Optional kann die Ausstellvorrichtung 7 ferner über hier nicht dargestellte Elemente wie einen Elektromotor und ein Getriebe - insbesondere eine an der Ausstellvorrichtung ansetzende Kette oder ein Seil zum Öffnen und Schließen des Drehkippfensters in und aus der Kippstellung genutzt werden.

Das Funktionselement 11 sorgt für eine Freigabe des Drehlagers 6 am Flügel 23 während Drehbewegungen um die y-Achse in seiner Funktionsstellung. Bei Kippbewegungen wird das Drehlager dagegen in seine deaktivierte Stellung außer Funktion gesetzt. Analog sind die Funktionen der übrigen Funktionselemente 10, 12 in Hinsicht auf das Kipplager 5 und die Ausstellvorrichtung 7, deren Bewegungen z.B. durch elektromechanisch betätigbare Kupplungselemente mit beweglichen Bolzen oder dgl. entweder außer Funktion gesetzt und/oder gesperrt oder freigegeben werden.

Zwischen dem Blendrahmen 2 und dem Flügelrahmen 3 sind in oder an dem zwischen ihnen bestehenden Falzraum punktuell bzw. nur an einzelnen voneinander beabstandeten Stellen des Falzraumes diesen überbrückende Verriegelungselemente 8, 9 angeordnet, welche den Falzraum überbrücken und dazu dienen, den Flügel 23 am Blendrahmen 2 in der Schließstellung des Fensters zu verriegeln. Hier sind beispielhaft drei Verriegelungselemente an dem Rand des Flügels auf der Seite des Drehbandes 6 und dem Rand des Flügelrahmens 3 angeordnet der dem Drehband 6 gegenüberliegt. Es ist auch denkbar, weitere dieser Verriegelungselemente 8, 9 an den übrigen Seiten, insbesondere der Ober- und Unterseite des Fensters und/oder eine andere Anzahl an Verriegelungselementen 8, 9 vorzusehen. Die Verriegelungselemente 8, 9 sind hier drahtlos oder über elektrische Leitungen (hier nicht zu erkennen) ansteuerbar und weisen ein elektromechanisch wirkendes Verschlußelement auf. Ein elektromechanisches Verschlußelement wie ein Verriegelungsschieber wird bevorzugt, um eine genügend hohe Schließkraft ggf. in Verbindung mit zusätzlichen Übersetzungselementen wie Anzugsschrägen, Exzentern, Spreizkeilen oder dgl. zu erzeugen. Dabei soll das Verriegeln bevorzugt mittels dem elektromechanischen Antrieb und das Entriegeln nach einer Variante mittels einer Entriegelungsfeder erfolgen, da i.allg. beim Öffnen eines Fensters weniger Zeit zur Verfügung steht als beim Schließen und anschließenden Verriegeln.

Als Betätigungselement für den Flügel 23 dient eine am Flügelrahmen 3 angeordnete Handhabe 13, die einen Handgriff 25 aufweist, der an einer Welle relativ zum Blendrahmen 3 in verschiedene Griffstellungen beweglich - hier verdrehbar - ist.

Die Griffstellungen der Handhabe 13 sind für einen Benutzer direkt optisch voneinander zu unterscheiden. In den hier beispielhaft für ein Drehkippfenster vorgesehenen um verschiedene Winkel, hier 90°, voneinander verschiedenen Griffstellungen ist der Flügel 23 entweder verriegelt, kippbar oder drehbar.

Die Handhabe 13 wird hier dazu genutzt, das Fenster sowohl zu kippen als auch zu drehen, also dazu, die mechanische Kraft aufzubringen, um den Flügel 23 relativ zum Blendrahmen zu bewegen. Die Handhabe 13 dient aber nicht wie sonst üblich auch dazu, die Verriegelungselemente und/oder den Beschläge über eine Mechanik zu betätigen. Diese Aufgabe wird hier vielmehr ohne eine mechanische Verbindung zu den Beschlägen 4, 5, 6, 7 über elektrische Leitungen oder drahtlos erledigt, indem die Schaltstellung der Handhabe 13 über eine Ermittlungseinrichtung wie Schaltkontakte oder Sensoren (z.B. Reed-Kontakte) erfasst und zur Ansteuerung der elektromagnetisch oder elektromechanisch wirkenden Verriegelungs- und Funktionselemente genutzt wird, um die Beschläge entweder in der Kippfunktionsstellung oder der Drehfunktionsstellung zu nutzen oder das Fenster zu schließen.

In Fig. 1 ist die Handhabe 13 derart ausgelegt, dass die nach unten zeigende Griffstellung der Verschlussstellung des Fensters entspricht, in der sich alle Verriegelungs- und Funktionselemente 8, 9; 10 - 12 in der Verriegelungs- bzw. Verschlussstellung befinden.

Die Griffposition 16 entspricht dagegen der Möglichkeit, den Flügel 23 in seine Drehstellung zu versetzen, wobei in dieser Griffstellung die Verriegelungselemente 8, 9 und das Funktionselement 10 für das Kipplager 5 entriegelt sind.

In der Drehstellung - hier in der Griffposition der Handhabe nach oben - kann der Flügel 23 dagegen gedreht werden, so dass in dieser Griffstellung die Verriegelungselemente 8, 9 und das Funktionselement 11 für das Drehlager 6 entriegelt sind.

Die Handhabe 13 ist mit den Verriegelungselementen 8, 9 oder den Beschlägen über keine mechanischen Elemente wie ein Getriebe, insbesondere eine Schubstangenanordnung, verbunden. Durch das Entfallen einer mechanischen Getriebeverbindung zwischen der Handhabe und den Verriegelungselementen und Beschlägen wird der Aufwand zur Herstellung des Fensters gesenkt und andererseits auch die Möglichkeit dazu geschaffen, durch drahtlose oder sonstige Verbindung des Handgriffes bzw. der dem Handgriff zugeordneten Schalt- und/oder Sensorelemente die erfasste Griffstellung an eine übergeordnete - hier nicht dargestellte - Überwachungsvorrichtung zu übermitteln, so dass es beispielsweise möglich wird, ohne zusätzliche Sensorik zwischen Blend- und Flügelrahmen die Stellung der Fenster eines Gebäudes zentral zu erfassen und zu überwachen.

Die Schalt- und/oder Sensorelemente der Handhabe 13 sowie ggf. weitere elektrische oder elektronische Bauelemente wie Schnittstellenbausteine zu einem Daten- und/oder Energiebus eines Gebäudeautomatisierungssystems können nach einer vorteilhaften Variante der Erfindung in einem Griffgehäuse 14 - hier nach außen hin als Rosette ausgebildet - untergebracht werden, ohne dass der optische Eindruck gegenüber herkömmlichen rein mechanisch wirkenden Handhaben nachteilig verändert wird.

Alternativ ist es auch denkbar - hier nicht dargestellt - eine elektrische Schaltung für die Handhabe 13 in oder in der Nähe der Handhabe 13 unterzubringen, so im Falzraum, einer Kammer oder in einer Aussparung des Flügelrahmen.

Die Handhabe 13 ermöglicht einerseits die gewohnte Handhabung des Fensters und wird andererseits - je nach Auslegung - aufgrund ihrer Elektronik mit Sensor- und/oder Schaltelementen als Schalt- und/oder Informationsmodul eingesetzt.

Fig. 2 zeigt ein weiteres Beispiel einer Handhabe 18 für ein Drehkippfenster. Die in Fig. 2 gezeigte Handhabe weist einen Schlaufengriff 19 auf, der nach Art einer Wippe relativ zu einem am Flügel 23 befestigten Griffgehäuse 22 in verschiedene Griffstellungen dreh- bzw. kippbar ist. In der mit dem Bezugszeichen 19 gekennzeichneten Griffstellung ist das Fenster verschlossen, in der mit 20 gekennzeichneten Stellung kann es in seine Kippstellung und in der mit 21 gekennzeichneten Stellung der Handhabe 18 in seine Drehstellung versetzt werden.

Bei einer Ausgestaltung als Kipp- oder Drehfenster sind entsprechend nur zwei Griffpositionen notwendig.

Je nach Flügelgröße variiert die Anzahl an Verriegelungselementen 8, 9.

Bei einem Drehkippfenster kleinerer Bauart ist zumindest eines der Verriegelungselemente 8 erforderlich. Vorrangig ist eines der Verriegelungselemente 8, 9 am griffseitigen vertikalen Rahmenhohn 29 vorgesehen. Bei größeren Fensterflügeln und unter Berücksichtigung der Fenstereinbaulagen können an den vier Rahmenholinen 29-32 des Flügelrahmens 3 weitere Verriegelungselemente vorgesehen sein, welche den Flügel quasi punktuell bzw. stellenweise verriegeln.

Die Verbindung der einzelnen Verriegelungselemente 8, 9 sowie die elektromechanischen Elemente 7, 8 und 9 zur Betätigung der Beschläge 4 und 5 erfolgen ausschließlich über elektrische Verbindungen, ausgehend von einem Schaltsteuerungselement zur jeweiligen Funktionswahl des Fensters in Verschluss-, Dreh- oder Kipplage bei dreh- oder kippbaren Fenstern bzw. Verschluss- und Schwenklage bei Dreh-, Kipp- oder Klappfenstern.

Fig. 3 zeigt einen Schnitt durch einen Rahmen eines Fensters mit Blendrahmen 2 und Flügelrahmen 3, wobei im Falzraum 26 eines der Verriegelungselemente 8, 9 schematisch dargestellt ist, welches elektromechanisch betätigbar ist. Die Verriegelungselement 8, 9 umfassen jeweils einen elektromechanisch angetriebenen, beweglichen Verriegelungsschieber 27, der in Richtung der Scheibenebene in Richtung des Flügelrahmens 23 beweglich ist und in seiner Verriegelungsstellung ein am Flügel feststehenden bzw. relativ zum Flügel 23 nicht beweglichen Verrieglungswiderlager 28 wie eine Rolle oder einen Bolzen hintergreift.

Eine schematische Darstellung einer derartigen Verriegelungsvorrichtung 8' in verschiedenen Betriebsstellungen zeigt Fig. 4.

Fig. 4 zeigt eine rein schematisch dargestellte elektromechanische Antriebsvorrichtung 33, die einen Elektromotor und vorzugsweise ein diesem nachgeschaltetes Getriebe aufweist (hier nicht einzeln dargestellt). Diese Antriebsvorrichtung 33 wird bevorzugt am Blendrahmen (oder alternativ am Flügel) angeordnet.

Nach Fig. 4 sind die Verriegelungsschieber 27 mit Steuerkurven, insbesondere Anzugsschrägen 34 derart versehen, dass der Flügel 23 beim Verriegeln mit einer vorgegebenen Kraft über einen Weg "c" in Richtung des Blendrahmens 2 gezogen wird, damit der Flügel 23 mit vorgegebener Kraft dicht am Blendrahmen 2 anliegt.

Das Getriebe ermöglicht das lineare Bewegen des Verriegelungsschiebers 2 in dessen axialer Richtung bzw. in Richtung des korrespondierenden Fensterteils - hier des Flügels 3 - sowie in Richtung des am beweglichen Flügel - hier nicht dargestellt - fixierten Verriegelungswiderlagers 28.

An der dem Verriegelungswiderlager 28 zugewandten Seite des Verriegelungsschiebers 27 ist eine Steuerkurve, hier eine Anzugsschräge 34 ausgebildet, die auch an einem radial an den eigentlichen Verrieglungsbolzen angeformten und sich nur über einen Teil, insbesondere einen Endbereich des Verriegelungsschiebers 27 erstreckenden Vorsprung 35 ausgebildet sein kann.

Die Funktion dieser Anordnung ist wie folgt.

Beim Schließen des Fensters wird der Verriegelungsschieber 27 aus einer eingefahrenen Stellung (Fig. 4a) vom Blendrahmen 2 in Richtung des Flügelrahmens 3 ausgefahren, bis der Verriegelungsschieber 27 mit seiner Anzugsschräge 34 am Außenradius des Verriegelungswiderlagers 28 zur Anlage kommt (Fig. 4b). Wird der Verriegelungsschieber 27 weiter ausgefahren, werden das Verriegelungswiderlager 28 am Flügel 3 sowie auch der Flügel 3 selbst senkrecht zur Scheibenebene in Richtung des Blendrahmens 2 gezogen, bis eine Verriegelungsstellung erreicht wird, in welcher der Weg der Anzugsschräge 34 ganz durchlaufen ist, so dass die Schließstellung auch bei unbestromten Motor beibehalten werden kann (Verriegelungsstellung der Fig 4c).

Zum Entriegeln kann nach einer Alternative der Schließweg entlang der Anzugsschräge 34 zurück durchlaufen werden (nicht dargestellt).

Um das Öffnen des Flügels jedoch möglichst schnell durchführen zu können, ist es auch denkbar, den Verriegelungsschieber 27 weiter auszufahren, bis dieser eine Stellung erreicht, an welcher er am Vorsprung 35 mit der Anzugsschräge 34 vorbeirutscht, so dass sich der Flügel 23 besonders schnell vom Blendrahmen 2 lösen kann (Fig. 4d).

Der vom Verriegelungsschieber 27 in dessen Verschieberichtung linear zu überfahrende Weg "a" beim Verriegeln des Fensters ist deutlich länger als der beim Entriegeln vor dem Öffnen zu überfahrende Weg "b" (das Verhältnis von a/b ist insbesondere größer als 2/1), so dass auch die Zeit, die notwendig ist, bis das Fenster nach dem Betätigen des Bedienelementes, insbesondere nach dem Verdrehen der Handhabe 13, entriegelt ist und geöffnet werden kann, kürzer ist als die Zeit, welche der Antrieb benötigt um das Fenster nach dem z.B. manuellen Schließen und einem anschließenden Verdrehen der Handhabe 13 zu verriegeln. Dies ist vorteilhaft, denn insbesondere das Öffnen soll stets schnell gehen, wohingegen den Benutzer eine längere Zeit zum Verriegeln nach dem Schließen des Fensters bzw. nach dem Anlegen des Flügels an den Blendrahmen 2 nicht stört.

Eine alternative Ausgestaltung zeigt Fig. 5. Hier erfolgt das Verriegeln analog zu Fig. 4, aber das Entriegeln mittels einer Entriegelungsfeder 36.

Ein Antriebsgehäuse 37 für den Elektromotor und ein Getriebe ist hierbei derart ausgelegt, dass es auch die Entriegelungsfeder 36, insbesondere eine Schraubenfeder aufnimmt.

Die Entriegelungsfeder 36 umgibt den Verriegelungsschieber 27 und stützt sich an zwei Anschlägen 38, 39 ab, welche den Verriegelungsschieber 27 konzentrisch umgeben, wobei einer der Anschläge 38 scheibenartig den Verriegelungsschieber 27 umgibt und an diesem axial fixiert ist und der andere als Gehäusewandung 40 des Antriebsgehäuses 34 ausgebildet ist, welche der Verriegelungsschieber 27 beweglich durchsetzt. An einem aus dem Antriebsgehäuse 37 vorkragenden Vorsprung 41 ist ein Kopfteil 42 vorgegebener Länge ausgebildet, der wiederum mit der Anzugsschräge 34 versehen ist.

Das Verriegeln erfolgt wie nach Fig. 4, wobei aber im Antriebsgehäuse 37 am Ende des Verriegelungsschiebers 27 eine Exzentervorrichtung mit einem Exzenterstift 43 ausgebildet ist, welcher sich auf einer Kreisbahn 44 bewegt und beim Schließen auf einen radialen Anschlag 45 am oder um den Verriegelungsschieber 27 einwirkt, der mit dem Verriegelungsschieber 27 fest verbunden ist, so dass der Exzenterstift über den Anschlag 45 den Verriegelungsschieber 27 nach außen aus dem Antriebsgehäuse vorschiebt (bis zur Verriegelungsstellung der Fig. 5c).

Wird der Exzenterstift weiter bewegt, rutscht er am Rand des Anschlags 45 vorbei, so dass wiederum das Verriegelungswiderlager 28 freigegeben wird, so dass sich die Entriegelungsfeder 46 entspannen kann.

Nach Fig. 5b ist dagegen die Kreisbahn 44 des Exzenterstiftes 43 so bemessen und abgestimmt, dass bereits nach weniger als einer halben Kreisbahn 44 die Schließstellung erreicht wird und dass beim weiteren Überstreichen der Kreisbahn 44 der Verriegelungsschieber 27 weiter ausfährt, bis es wiederum eine Stellung erreicht, an welcher das Kopfteil 42 freigegeben wird, so dass sich der Flügel 23 wiederum schnell vom Blendrahmen 2 lösen kann (Fig. 5d).

### Bezugszeichen

- Drehkippfenster: 1
- Blendrahmen: 2
- Flügelrahmen: 3
- Drehkipplager: 4
- Kipplager: 5
- Drehband: 6
- Ausstellvorrichtung: 7
- Verriegelungselemente: 8, 9
- Kupplungselement: 10, 11, 12
- Handhabe: 13
- Griffgehäuse: 14
- Verschlussstellung: 15
- Drehstellung: 16
- Kippstellung: 17
- Handhabe: 18
- Flügel: 23
- Scheibe: 24
- Handgriff: 25
- Falzraum: 26
- Verriegelungsschieber: 27
- Verrieglungswiderlager: 28
- Rahmenholme: 29 - 32
- Antriebsvorrichtung: 33
- Anzugsschräge: 34
- Vorsprung: 35
- Wege: a, b
- Entriegelungsfeder: 36
- Antriebsgehäuse: 37
- Anschläge: 38, 39
- Gehäusewandung: 40
- Vorsprung: 41
- Kopfteil: 42
- Exzenterstift: 43
- Kreisbahn: 44
- Anschlag: 45
- Achsen: x, y
- Wege: a, b, c

## Patentansprüche

1. Fenster oder Tür mit
a) einem vorzugsweise umlaufenden Blendrahmen (2) und einem Flügel (23) mit einem Flächenelement (24), der relativ zum Blendrahmen um eine oder mehrere Achsen (X-Achse, Y-Achse) schwenkbar ist,
b) Beschlägen (4 - 7) zwischen dem Flügel (23) und dem Blendrahmen (2) zum Bewegen des Flügels (23) relativ zum Blendrahmen (2),
c) elektromechanisch betätigten Verriegelungselementen (8, 9) zum Verriegeln des Flügels (23) am Blendrahmen (2) nach einem insbesondere manuellen oder separaten elektromechanischen Schließen des Flügels(23),
**dadurch gekennzeichnet, dass**
d) jedes Verriegelungselement (23) eine eigene elektromechanische Antriebsvorrichtung (33) aufweist, und/oder
e) dass die Verriegelungselemente (8, 9) derart ausgestaltet sind, dass sie sich beim Schließen des Fensters relativ zueinander senkrecht zur Scheibenebene bewegen und dabei den Flügel (23) mit einer vorgegebenen Anpresskraft gegen den Blendrahmen (2) drücken.

2. Fenster oder Tür nach Anspruch 1, **dadurch gekennzeichnet, dass** die Verriegelungselemente (8,) derart ausgelegt sind, dass die Zeit zum Verriegeln nach dem Schließen des Flügels (2) länger ist als die Zeit zum Entriegeln vor dem Öffnen des Flügels.

3. Fenster oder Tür nach Anspruch 1 oder 2, **dadurch gekennzeichnet, dass** elektromagnetische oder elektromechanische Funktions-, insbesondere Kupplungselementen (10 - 12) für wenigstens einen oder mehrere der Beschläge (5, 6 , 7) zum Bewegen des Flügels (23) relativ zum Blendrahmen (2) vorgesehen sind.

4. Fenster oder Tür nach einem der vorstehenden Ansprüche, **gekennzeichnet durch** eine an dem Flügel (23) angeordneten Handhabe (13), die ein Griffteil aufweist, das am Flügel (23) in verschiedene Griffstellungen bewegbar - insbesondere verdrehbar - ist, welche unterschiedlichen Betriebsstellungen des Flügels (23) entsprechen, wobei die Handhabe (13) Schaltelemente und/oder Sensoren aufweist, und die Handhabe (13) drahtlos oder über elektrische Leitungen mit den elektromechanischen Verriegelungselementen (8, 9) zwischen dem Flügel (23) und dem Blendrahmen (2) und/oder mit den elektromagnetischen oder elektromechanischen Funktions-, insbesondere Kupplungselementen (10 - 12) für wenigstens einen oder mehrere der Beschläge (5, 6 , 7) verbunden ist.

5. Fenster oder Tür nach Anspruch 4, **dadurch gekennzeichnet, dass** die Handhabe (13) mit den Verriegelungselementen (8, 9) und/oder den Beschlägen über keine mechanischen Elemente wie ein Getriebe verbunden ist und dass die Handhabe (13) zum manuellen Öffnen und Schließen des Flügels ausgelegt ist.

6. Fenster oder Tür nach einem der vorstehenden Ansprüche, **dadurch gekennzeichnet, dass** jedes Verriegelungselement einen elektromechanisch angetriebenen beweglichen Verriegelungsschieber (27) vorzugsweise am Blendrahmen (2) oder am Flügel (3) aufweist, der zum Hintergreifen eines korrespondierenden nicht beweglichen Verriegelungswiderlagers (28) am Flügel bzw. am Blendrahmen (2) ausgelegt ist.

7. Fenster oder Tür nach einem der vorstehenden Ansprüche, **dadurch gekennzeichnet, dass** wenigstens einer der Verriegelungsschieber (27) oder das Verriegelungswiderlager (28) eine Steuerkurve, insbesondere eine Anzugsschräge (34) aufweist, welche dazu ausgelegt ist, beim Ausfahren des Verriegelungsschiebers (27) das feststehende Verriegelungswiderlager (28) und damit den Flügel in Richtung des Blendrahmens zu bewegen und mit vorgegebener Kraft am Blendrahmen zu verriegeln.

8. Fenster oder Tür nach einem der vorstehenden Ansprüche, **dadurch gekennzeichnet, dass** am Verriegelungsschieber (27) ein Vorsprung mit vorgegebener Erstreckung ausgebildet ist und dass der bewegliche Verriegelungsschieber (27) soweit in Verschieberichtung axial ausfahrbar ist, dass das feststehende Verriegelungswiderlager (28) eine Stellung erreicht, an welcher er am Vorsprung (35) vorbeirutscht, so dass sich der Flügel (3) vom Blendrahmen lösen kann.

9. Fenster oder Tür nach einem der vorstehenden Ansprüche, **dadurch gekennzeichnet, dass** die elektromechanische Antriebsvorrichtung eine Entriegelungsfeder (36) aufweist.

10. Fenster oder Tür nach einem der vorstehenden Ansprüche, **dadurch gekennzeichnet, dass** die elektromechanische Antriebsvorrichtung (8, 9) dazu ausgelegt ist, den Verriegelungsschieber (27) beim Verriegeln zu bewegen und dabei die Entriegelungsfeder (36) zu spannen.

11. Fenster oder Tür nach einem der vorstehenden Ansprüche, **dadurch gekennzeichnet, dass** das Verriegeln des Verriegelungsschiebers und das Spannen der Entriegelungsfeder (36) mittels einer Exzenteranordnung erfolgt.

12. Fenster oder Tür nach einem der vorstehenden Ansprüche, **dadurch gekennzeichnet, dass** die Exzenteranordnung einen sich auf einer Kreisbahn bewegenden Exzenterstift (43) aufweist.

13. Fenster oder Tür nach einem der vorstehenden Ansprüche, **dadurch gekennzeichnet, dass** ein Antriebsgehäuse (37) vorgesehen ist, welches einen Elektromotor und ein Getriebe und vorzugsweise die Entriegelungsfeder (36), insbesondere eine Schraubenfeder, aufnimmt.

14. Fenster oder Tür nach einem der vorstehenden Ansprüche, **dadurch gekennzeichnet, dass** die Entriegelungsfeder (36) den Verriegelungsschieber (27) umgibt und sich an zwei relativ zueinander beweglichen Anschlägen (38, 39) abstützt, von denen einer am Verriegelungsschieber (27) fixiert ist.

15. Fenster oder Tür nach einem der vorstehenden Ansprüche, **dadurch gekennzeichnet, dass** der Exzenterstift (43) auf einen Anschlag (45) am Verriegelungsschieber (27) einwirkt, so dass er diesen Verriegelungsschieber bei einer Bewegung auf seiner Kreisbahn (44) zunächst zum Verriegeln nach außen aus einem Antriebsgehäuse (37) vorschiebt, bis eine Stellung erreicht wird, in welcher sich die Entriegelungsfeder (36) zum Entriegeln entspannen kann.

16. Fenster oder Tür nach einem der vorstehenden Ansprüche, **gekennzeichnet durch** eine Auslegung derart, dass bereits nach Überstreichen von weniger als der halben Kreisbahn (44) des Exzenterstiftes (43) die Verriegelungsstellung erreicht wird und dass beim weiteren Überstreichen der Kreisbahn (44) der bewegliche Verriegelungsschieber (27) weiter ausfährt, bis er eine Stellung erreicht, an welcher es an einem Kopfteil (42) am Verriegelungsschieber (27) mit der Anzugsschräge vorbeirutscht, so dass sich der Flügel vom Blendrahmen (2) lösen kann.

17. Fenster oder Tür nach einem der vorstehenden Ansprüche, **dadurch gekennzeichnet, dass** wenigstens eines der Verriegelungselement (8, 9) an einem riffseitigen vertikalen Rahmenholm (29) vorgesehen ist.

18. Fenster oder Tür nach einem der vorstehenden Ansprüche, **dadurch gekennzeichnet, dass** an einem oder den weiteren Rahmenholmen (29 - 32) des Flügelrahmens (3) weitere der Verriegelungselemente vorgesehen sind, welche den Flügel punktuell bzw. stellenweise verriegeln.

## Claims

1. Window or door comprising
a) a preferably encircling window or door frame (2) and a casement or leaf (23) with a surface element (24) which can be pivoted about one or more axes (X axis, Y axis) relative to the window or door frame,
b) fittings (4-7) between the casement or leaf (23) and the window or door frame (2) for moving the casement or leaf (23) relative to the window or door frame (2),
c) electromechanically actuated locking elements (8, 9) for locking the casement or leaf (23) to the window or door frame (2) after an, in particular, manual or separate electromechanical closing of the casement or leaf (23),
**characterized in that**
d) each locking element (23) has a dedicated electromechanical driving device (33), and/or
e) **in that** the locking elements (8, 9) are configured in such a manner that, during closing of the window, they move relative to each other and perpendicular to the plane of the pane and, in the process, press the casement or leaf (23) against the window or door frame (2) with a predetermined contact pressure force.

2. Window or door according to Claim 1, **characterized in that** the locking elements (8) are configured in such a manner that the locking time after closing of the casement or leaf (23) is longer than the unlocking time before opening the casement or leaf.

3. Window or door according to Claim 1 or 2, **characterized in that** electromagnetic or electromechanical functional elements, in particular coupling elements (10-12), are provided for at least one or more of the fittings (5, 6, 7) in order to move the casement or leaf (23) relative to the window or door frame (2).

4. Window or door according to one of the preceding claims, **characterized by** a handle (13) which is arranged on the casement or leaf (23) and has a gripping part which can be moved - in particular can be rotated - on the casement or leaf (23) into various gripping positions which correspond to different operating positions of the casement or leaf (23), the handle (13) having switching elements and/or sensors, and the handle (13) being connected wirelessly or via electric lines to the electromechanical locking elements (8, 9) between the casement or leaf (23) and the window or door frame (2) and/or to the electromagnetic or electromechanical functional elements, in particular coupling elements (10-12), for at least one or more of the fittings (5, 6, 7).

5. Window or door according to Claim 4, **characterized in that** the handle (13) is not connected to the locking elements (8, 9) and/or to the fittings via any mechanical elements, such as a gear mechanism, and **in that** the handle (13) is configured for manual opening and closing of the casement or leaf.

6. Window or door according to one of the preceding claims, **characterized in that** each locking element has an electromechanically driven movable locking slide (27), preferably on the window or door frame (2) or on the casement or leaf (23), which locking slide is configured for engaging behind a corresponding, immovable locking abutment (28) on the casement or leaf or on the window or door frame (2).

7. Window or door according to one of the preceding claims, **characterized in that** at least one of the locking slides (27) or the locking abutment (28) has a control curve, in particular a tapering slope (34), which is configured, when the locking slide (27) is extended, to move the fixed locking abutment (28) and therefore the casement or leaf in the direction of the window or door frame and to lock it to the window or door frame with a predetermined force.

8. Window or door according to one of the preceding claims, **characterized in that** a projection with a predetermined extent is formed on the locking slide (27), and **in that** the movable locking slide (27) can be extended axially in the displacement direction to the extent that the fixed locking abutment (28) reaches a position at which it slides past the projection (35), and therefore the casement or leaf (23) can be detached from the window or door frame.

9. Window or door according to one of the preceding claims, **characterized in that** the electromechanical driving device has a release spring (36).

10. Window or door according to one of the preceding claims, **characterized in that** the electromechanical driving device (8, 9) is configured in order to move the locking slide (27) during the locking operation and, in the process, to tension the release spring (36).

11. Window or door according to one of the preceding claims, **characterized in that** the locking of the locking slide and the tensioning of the release spring (36) take place by means of an eccentric arrangement.

12. Window or door according to one of the preceding claims, **characterized in that** the eccentric arrangement has an eccentric pin (43) moving on a circular path.

13. Window or door according to one of the preceding claims, **characterized in that** a drive housing (37) is provided, which accommodates an electric motor and a gear mechanism and preferably the release spring (36), in particular a helical spring.

14. Window or door according to one of the preceding claims, **characterized in that** the release spring (36) surrounds the locking slide (27) and is supported on two stops (38, 39) which are movable relative to each other and of which one is fixed on the locking slide (27).

15. Window or door according to one of the preceding claims, **characterized in that** the eccentric pin (43) acts on a stop (45) on the locking slide (27) such that it firstly, for locking purposes, advances this locking slide, as it moves on its circular path (44), outwards out of a drive housing (37) until a position is reached in which the release spring (36) can relax for releasing purposes.

16. Window or door according to one of the preceding claims, **characterized by** a configuration in such a manner that the locking position is reached as early as when less than half of the circular path (44) of the eccentric pin (43) has been passed over, and in that, during further passing over the circular path (44), the movable locking slide (27) is extended further until it reaches a position at which it slides past a head part (42) on the locking slide (27) with the tapering slope, and therefore the casement or leaf can be released from the window or door frame (2).

17. Window or door according to one of the preceding claims, **characterized in that** at least one of the locking elements (8, 9) is provided on a vertical frame strut (29) on the ledge side.

18. Window or door according to one of the preceding claims, **characterized in that** further of the locking elements which lock the casement or leaf at certain points or locations are provided on one or on the further frame struts (29-32) of the casement or leaf frame (3).

## Revendications

1. Fenêtre ou porte comportant
a) un cadre dormant (2), de préférence périphérique, et un vantail (23) avec un élément plat (24), qui est apte à pivoter par rapport au cadre dormant (2) autour d'un ou de plusieurs axes (axe X, axe Y),
b) des ferrures (4 - 7) entre le vantail (23) et le cadre dormant (2) pour le mouvement du vantail (23) par rapport au cadre dormant (2),
c) des éléments de verrouillage (8, 9), actionnés par voie électromécanique, pour verrouiller le vantail (23) sur le cadre dormant (2) après une fermeture, notamment manuelle ou électromécanique séparée, du vantail (23),
**caractérisée**
d) **en ce que** chaque élément de verrouillage (8, 9) comporte son propre dispositif d'entraînement électromécanique (33), et/ou
e) **en ce que** les éléments de verrouillage (8, 9) sont conçus de telle sorte que, lors de la fermeture de la fenêtre, ils se déplacent l'un par rapport à l'autre perpendiculairement au plan de la vitre et poussent dans ce cas le vantail (23) avec une force de pression prédéfinie contre le cadre dormant (2).

2. Fenêtre ou porte selon la revendication 1, **caractérisée en ce que** les éléments de verrouillage (8, 9) sont conçus de telle sorte que le temps pour verrouiller le vantail (23) après sa fermeture est plus long que le temps pour déverrouiller le vantail (23)avant son ouverture.

3. Fenêtre ou porte selon la revendication 1 ou 2, **caractérisée en ce que** des éléments fonctionnels, en particulier des éléments de couplage (10 - 12) électromagnétiques ou électromécaniques sont prévus pour au moins une ou plusieurs des ferrures (5, 6, 7) pour le mouvement du vantail (23) par rapport au cadre dormant (2).

4. Fenêtre ou porte selon l'une quelconque des revendications précédentes, **caractérisée par** une poignée (13), qui est montée sur le vantail (23) et qui comporte un élément de préhension, qui peut être déplacé - en particulier de manière rotative - dans différentes positions qui correspondent à des positions différentes d'utilisation du vantail (23), la poignée (13) comportant des éléments de commutation et/ou des capteurs, et la poignée (13) étant reliée sans fil ou via des lignes électriques avec les éléments de verrouillage (8, 9) électromécaniques entre le vantail (23) et le cadre dormant (2) et/ou avec les éléments fonctionnels, en particulier les éléments de couplage (10 - 12) électromagnétiques ou électromécaniques pour au moins une ou plusieurs des ferrures (5, 6, 7).

5. Fenêtre ou porte selon la revendication 1, **caractérisée en ce que** la poignée (13) n'est pas reliée par l'intermédiaire d'éléments mécaniques, tels qu'un engrenage, avec les éléments de verrouillage (8, 9) et/ou les ferrures, et **en ce que** la poignée (13) est conçue pour l'ouverture et la fermeture manuelles du vantail (23).

6. Fenêtre ou porte selon l'une quelconque des revendications précédentes, **caractérisée en ce que** chaque élément de verrouillage comporte un verrou (27) mobile, actionné par voie électromécanique, qui est prévu de préférence sur le cadre dormant (2) ou sur le vantail (23) et qui est conçu pour s'engager derrière un contre-appui (28) non mobile correspondant sur le vantail (23) ou sur le cadre dormant (2).

7. Fenêtre ou porte selon l'une quelconque des revendications précédentes, **caractérisée en ce qu'**au moins un des verrous (27) ou le contre-appui (28) comporte une courbe de commande, en particulier une rampe d'actionnement (34), qui est conçue pour déplacer, lors du mouvement d'extraction du verrou (27), le contre-appui (28) fixe et donc le vantail vers le cadre dormant et de verrouiller ce dernier avec une force prédéfinie contre le cadre dormant.

8. Fenêtre ou porte selon l'une quelconque des revendications précédentes, **caractérisée en ce que** sur le verrou (27) est réalisée une saillie avec une orientation prédéfinie et **en ce que** le verrou (27) mobile peut être extrait dans la direction axiale sur une distance telle que le contre-appui (28) fixe est arrivé dans une position dans laquelle il glisse le long de la saillie (35), de telle sorte que le vantail (23) peut se désolidariser du cadre dormant.

9. Fenêtre ou porte selon l'une quelconque des revendications précédentes, **caractérisée en ce que** le dispositif d'entraînement électromécanique comporte un ressort de déverrouillage (36).

10. Fenêtre ou porte selon l'une quelconque des revendications précédentes, **caractérisée en ce que** le dispositif d'entraînement (8, 9) électromécanique est conçu pour déplacer le verrou (27) au moment du verrouillage et pour mettre en tension dans ce cas le ressort de déverrouillage (36).

11. Fenêtre ou porte selon l'une quelconque des revendications précédentes, **caractérisée en ce que** le verrouillage du verrou et la mise en tension du ressort de déverrouillage (36) sont effectués au moyen d'un dispositif à excentrique.

12. Fenêtre ou porte selon l'une quelconque des revendications précédentes, **caractérisée en ce que** le dispositif à excentrique comporte une broche excentrée (43) mobile sur une trajectoire circulaire.

13. Fenêtre ou porte selon l'une quelconque des revendications précédentes, **caractérisée en ce qu'**il est prévu un boîtier d'entraînement (37), dans lequel sont logés un moteur électrique et un engrenage et, de préférence, le ressort de déverrouillage (36), en particulier un ressort à boudin.

14. Fenêtre ou porte selon l'une quelconque des revendications précédentes, **caractérisée en ce que** le ressort de déverrouillage (36) entoure le verrou (27) et prend appui contre deux butées (38, 39), qui sont mobiles l'une par rapport à l'autre et dont l'une est fixée sur le verrou (27).

15. Fenêtre ou porte selon l'une quelconque des revendications précédentes, **caractérisée en ce que** la broche excentrée (43) agit sur une butée (45) sur le verrou (27), de telle sorte que, pendant un mouvement sur sa trajectoire circulaire (44), elle déplace d'abord le verrou vers l'extérieur hors d'un boîtier d'entraînement (37) pour le verrouillage, jusqu'à ce que soit atteinte une position dans laquelle le ressort de déverrouillage (36) peut être détendu pour le déverrouillage.

16. Fenêtre ou porte selon l'une quelconque des revendications précédentes, **caractérisée par** une configuration telle que la position de verrouillage est atteinte déjà après un déplacement sur moins de la moitié de la trajectoire circulaire (44) de la broche excentrée (43) et en ce que, pendant la poursuite du déplacement sur la trajectoire circulaire (44), le verrou (27) mobile se déplace davantage vers l'extérieur jusqu'à ce qu'il atteigne une position, dans laquelle il glisse le long d'une partie supérieure (42) sur le verrou (27) avec la rampe d'actionnement, de telle sorte que le vantail (23) peut se désolidariser du cadre dormant (2).

17. Fenêtre ou porte selon l'une quelconque des revendications précédentes, **caractérisée en ce qu'**au moins un des éléments de verrouillage (8, 9) est prévu sur un montant vertical (29) du cadre du côté nervuré.

18. Fenêtre ou porte selon l'une quelconque des revendications précédentes, **caractérisée en ce que** sur un ou les autres montants verticaux (29 - 30) du cadre ouvrant (3) sont prévus d'autres éléments de verrouillage qui assurent un verrouillage ponctuel ou par zone du vantail.
